# FASCICULE DE BREVET EUROPEEN

(11) **EP 3 797 009 B1**
(45) Date de publication et mention de la délivrance du brevet: **01.01.2025**
(21) Numéro de dépôt: 19737169.3
(22) Date de dépôt: 23.05.2019
(51) Int. Cl.: B22C 9/10, F01D 5/14

(54) **AUBAGE BRUT DE FONDERIE A GÉOMÉTRIE DE BORD DE FUITE MODIFIÉE**
RAUGUSS-BESCHAUFELUNG MIT MODIFIZIERTER HINTERKANTENGEOMETRIE
ROUGH CAST BLADING WITH MODIFIED TRAILING EDGE GEOMETRY

(30) Priorité: 23.05.2018 FR 1854282
(43) Date de publication de la demande: 31.03.2021
(73) Titulaire: SAFRAN AIRCRAFT ENGINES, 75015 Paris (FR)
(72) Inventeur: GIMEL, Alexandre, 77550 MOISSY-CRAMAYEL (FR); BASSERY, Josserand, Jacques, André, 77550 MOISSY-CRAMAYEL (FR); GIVERT, Maxime, Paul, Numa, 77550 MOISSY-CRAMAYEL (FR); MIHAILA, Gabriela, 77550 MOISSY-CRAMAYEL (FR); SOISSON, Marc, 77550 MOISSY-CRAMAYEL (FR); TANG, Ba-Phuc, 77550 MOISSY-CRAMAYEL (FR)
(74) Mandataire: Cabinet Beau de Loménie
(86) Numéro de dépôt international: PCT/FR2019/051180
(87) Numéro de publication internationale: WO 2019/224486

(56) Documents cités:
- EP-A1- 1 930 097
- FR-A1- 2 794 167
- US-A1- 2014 003 952
- US-A1- 2015 218 962
- US-A1- 2015 361 808

## Description

### Arrière-plan de l'invention

La présente invention se rapporte au domaine général des aubages de turbine de turbomachine, et plus particulièrement aux aubages brut de fonderie d'aubes de turbine réalisées par la technique de la fonderie à la cire perdue.

De façon connue en soi, une turbomachine comporte une chambre de combustion dans laquelle de l'air et du carburant sont mélangés avant d'y être brûlés. Les gaz issus de cette combustion s'écoulent vers l'aval de la chambre de combustion et alimentent ensuite une turbine haute pression et une turbine basse pression. Chaque turbine comporte une ou plusieurs rangées d'aubes fixes (appelées distributeurs) alternant avec une ou plusieurs rangées d'aubes mobiles (appelées roues mobiles), espacées de façon circonférentielle tout autour du rotor de la turbine.

La figure 4A illustre en partie une structure conventionnelle de distributeurs équipant actuellement de nombreux moteurs aéronautiques et comportant une pluralité d'aubes fixes (par exemple US20150218962).

Chacune de ces aubes 10 comporte un profil aérodynamique ou pale insérée entre une plate-forme externe 14 réunissant les têtes d'aubes et une plate-forme interne 16 réunissant les pieds d'aubes. Chaque pale comporte un bord d'attaque 18 et un bord de fuite 20 opposés l'un de l'autre et des parois intrados 22 et extrados 24 s'étendant radialement entre un pied d'aube et une tête d'aube selon une direction X-X' d'élongation de la pale, laquelle direction d'élongation est perpendiculaire à l'axe central longitudinal (non représenté) de la turbomachine.

La figure 4B illustre une aube mobile creuse conventionnelle 30 pour turbine à gaz comportant un profil aérodynamique ou pale ayant un bord d'attaque 32 et un bord de fuite 34 opposés l'un de l'autre et reliés par une paroi intrados 36 et une paroi extrados 38 s'étendant radialement entre un pied d'aube 40 et une tête d'aube 42 selon la direction X-X' d'élongation de la pale.

Il est connu que le bord de fuite de telles aubes fixes ou mobiles est une caractéristique dimensionnelle clef pour la performance aérodynamique de la turbine et du moteur. Dès lors, pour réduire la consommation de carburant du moteur, une solution connue consiste à augmenter la performance aérodynamique de la turbine par un amincissement du bord de fuite de ces aubes.

Or, actuellement les aubages de turbine sont réalisés pour l'essentiel selon une technique de fonderie à la cire perdue. Etant donné la finesse du profil aérodynamique recherché, cette seule technique de fonderie ne permet pas d'obtenir des aubages à bord de fuite fin et l'on a donc recours à une étape ultérieure supplémentaire de polissage pour venir retoucher mécaniquement le bord de fuite et ainsi pouvoir l'amincir. Malheureusement, il est apparu qu'une telle étape supplémentaire de retrait matière à l'aube brute de fonderie ne permettait pas de respecter la forme finale du profil aérodynamique et ses tolérances dimensionnelles. En effet, le polissage d'une surface fine engendre de l'échauffement puis une déformation locale du profil aérodynamique dont la forme n'est plus respectée, qu'il s'agisse de la tangence ou du rayon du bord de fuite, ce qui va alors entraîner une dégradation des performances de la turbine, donc à l'opposé de ce qui est recherché.

### Objet et résumé de l'invention

La présente invention vise donc à pallier les inconvénients liés à la déformation du bord de fuite lors du polissage du bord de fuite en proposant une modification de processus d'élaboration de l'aube par fonderie à la cire perdue qui n'engendre pas des non conformités dimensionnelles et permette de respecter la forme souhaitée pour le profil aérodynamique.

A cet effet, l'invention concerne un aubage brut de fonderie d'une aube de turbomachine réalisée selon la technique de la cire perdue, l'aube comportant une pale ayant un bord d'attaque et un bord de fuite opposés l'un de l'autre et reliés par une paroi intrados et une paroi extrados s'étendant entre un pied d'aube et une tête d'aube, caractérisée en ce que, pour réaliser sur ladite aube un bord de fuite fin qui ne soit pas déformé par une opération de retrait matière ultérieure, ledit aubage brut de fonderie de ladite aube comporte sur une paroi extrados et/ou sur une paroi intrados dudit aubage destinées à former respectivement ladite paroi extrados et/ou ladite paroi intrados de l'aube, une surépaisseur de fonderie s'étendant depuis un bord de fuite dudit aubage destiné à former ledit bord de fuite de l'aube sur une largeur déterminée en direction d'un bord d'attaque dudit aubage destiné à former ledit bord d'attaque de l'aube, à l'exception d'une zone réservée s'étendant en largeur suivant la longueur de corde de l'aube entre ledit bord de fuite de l'aubage et la surépaisseur de fonderie et sur au moins une partie de la hauteur de l'aube.

Ainsi, en épaississant localement le profil de l'aubage brut de fonderie, le processus de fonderie s'avère plus robuste au niveau du bord de fuite et peut donc supporter un retrait de matière ultérieur comme un polissage sans risque de déformation de l'aube.

Selon le mode de réalisation envisagé, ladite surépaisseur de fonderie est réalisée sur toute la hauteur de l'aubage.

De préférence, ladite surépaisseur de fonderie présente une épaisseur variable qui varie de façon décroissante sur ladite largueur déterminée entre une première valeur égale à zéro et une seconde valeur comprise entre une demi fois et une fois une épaisseur e souhaitée pour l'aube et déterminée à une distance d prédéterminée dudit bord de fuite de l'aube.

Avantageusement, ladite première valeur est déterminée au niveau d'une première ligne de jonction, parallèle audit bord de fuite de l'aubage et constituant une ligne de tangence entre ladite surépaisseur de fonderie et ladite paroi extrados de l'aubage, et ladite seconde valeur est déterminée au niveau d'une seconde ligne de jonction également parallèle au bord de fuite de l'aubage et délimitant ladite zone réservée.

De préférence, ladite surépaisseur de fonderie rejoint ladite paroi extrados de l'aubage au niveau d'un premier bord selon ladite ligne de tangence et au niveau de deuxième, troisième et quatrième bords par des liaisons en pente.

Avantageusement, lesdites liaisons en pente comportent chacune une pente comprise entre 20° et 50°.

De préférence, ladite ligne de tangence est parallèle audit bord de fuite et située à une distance dudit bord de fuite de l'aubage égale à 40 à 60% d'une longueur L de corde de l'aubage.

L'invention concerne également un procédé de fabrication d'une aube de turbomachine réalisée selon la technique de la fonderie à la cire perdue, l'aube comportant une pale creuse ayant un bord d'attaque et un bord de fuite opposés l'un de l'autre et reliés par une paroi intrados et une paroi extrados s'étendant entre un pied d'aube et une tête d'aube, le procédé étant caractérisé en ce que, pour réaliser par fonderie une aube à bord de fuite fin, il comprend d'une part une étape comportant la réalisation d'un aubage brut de fonderie avec une surépaisseur de fonderie d'épaisseur variable au niveau d'une paroi extrados et/ou d'une paroi intrados dudit aubage destinées à former respectivement ladite paroi extrados et/ou ladite paroi intrados de l'aube et s'étendant depuis un bord de fuite dudit aubage destiné à former ledit bord de fuite de l'aube et en direction d'un bord d'attaque de l'aubage destiné à former ledit bord d'attaque de l'aube, à l'exception d'une zone réservée s'étendant en largeur suivant la longueur de corde de l'aube entre ledit bord de fuite de l'aubage et la surépaisseur de fonderie, et d'autre part une étape de retrait matière ultérieure de cette surépaisseur de fonderie.

De préférence, ladite surépaisseur de fonderie est réalisée sur toute ou partie de la hauteur de l'aubage.

Avantageusement, ladite opération de retrait matière est un polissage.

L'invention se rapporte aussi à une turbomachine comportant une aube fabriquée selon le procédé de fabrication précité.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif et sur lesquels :
- la figure 1 illustre le profil aérodynamique d'une aube de turbine selon l'invention,
- la figure 2 est une vue partielle en section de l'aube de la figure 1 au niveau du bord de fuite,
- la figure 3 est une vue partielle en élévation de l'aube de la figure 1 au niveau de la paroi extrados, et
- les figures 4A et 4B sont des vues en perspective d'une partie de distributeur de l'art antérieur montrant une pluralité d'aubes fixes et d'une aube mobile de turbine de l'art antérieur, respectivement.

### Description détaillée de modes de réalisation

Les figures 1 et 2 représentent un profil aérodynamique ou pale d'un aubage brut de fonderie destiné à former une aube de turbine comportant un bord d'attaque 18 et un bord de fuite 20 opposés l'un de l'autre et reliés par une paroi intrados 22 et une paroi extrados 24 s'étendant entre un pied d'aube et une tête d'aube. Pour la clarté de la description qui suit, les éléments de l'aubage brut de fonderie portent les mêmes numéros que ceux de l'aube finie à un facteur 10 près. Ainsi, au bord d'attaque de l'aube finie 18 correspond un bord d'attaque de l'aubage brut 180, au bord de fuite de l'aube finie 20 un bord de fuite de l'aubage brut 200, à la paroi intrados de l'aube finie 22 une paroi intrados de l'aubage brut 220 et à la paroi extrados de l'aube finie 24 une paroi extrados de l'aubage brut 240.

Conformément à l'invention, pour permettre la réalisation sur l'aube finie d'un bord de fuite fin, c'est-à-dire dont l'épaisseur mesurée à 1mm de l'extrémité de ce bord de fuite est comprise entre 0,2 mm et 0,5 mm, il est proposé lors de l'opération de fonderie d'épaissir localement le profil aérodynamique de l'aubage brut de fonderie, c'est à dire d'ajouter à ce modèle de fonderie une surépaisseur de fonderie 210 sur une largeur déterminée de la paroi intrados 220 et/ou de la paroi extrados 240 s'étendant depuis le bord de fuite 200 en direction du bord d'attaque 180, à l'exception toutefois d'une zone réservée déterminée 250 adjacente à ce bord de fuite 200 et large d'au moins un rayon du bord de fuite, mais sur toute ou partie de la hauteur de l'aubage, de sorte que ce bord de fuite ne soit pas modifié et donc ne soit pas impacté, notamment pas déformé par l'opération de retrait matière comme un polissage qui succédera cette opération de fonderie. Afin de ne pas pénaliser la performance aérodynamique et de simplifier l'outillage, la surépaisseur de fonderie est toutefois disposée avantageusement sur la paroi extrados de l'aubage brut 240.

On notera que la valeur de 1mm de l'extrémité du bord de fuite est un seuil déterminé permettant de mesurer et retoucher l'épaisseur de de bord de fuite tout en gardant une marge de sécurité par rapport à cette extrémité. En effet, un usinage du bord de fuite insuffisamment contrôlé risquerait d'usiner l'extrémité du bord de fuite et donc de raccourcir la longueur de corde L de la pale, ce qui aurait un impact important sur la performance aérodynamique.

Cette surépaisseur de fonderie 210 de forme sensiblement rectangulaire présente sur la largeur déterminée une épaisseur variable qui varie de façon décroissante entre une première valeur égale à zéro (h = 0) présente sur la paroi extrados 240 au niveau d'une première ligne de jonction 260 formant un premier bord de cette surépaisseur de fonderie, parallèle au bord de fuite 200, et une seconde valeur comprise entre une demi fois et une fois l'épaisseur de l'aube e désirée (0,4e <h< e), la surépaisseur de fonderie rejoignant la paroi extrados 240 par une liaison en pente 210a (idéalement comprise entre 20° et 50° de sorte à être suffisamment importante pour augmenter le bord de fuite sans nuire à l'injection de la cire et la coulabilité du métal) au niveau d'une seconde ligne de jonction 280 délimitant la zone réservée 250, également parallèle au bord de fuite 200 et formant un deuxième bord opposé au premier. Cela permet de rendre plus robuste l'opération de fonderie et l'opération de retrait matière est facilitée car le rayon du bord de fuite reste brut de fonderie. L'épaisseur désirée e de l'aube est définie à une distance d prédéterminée du bord de fuite 20 de cette aube. Ainsi comme précisé au paragraphe précédent, en prenant pour la distance d une valeur de 1 mm, pour une épaisseur e de bord de fuite désirée de 0,5 mm, l'homme du métier choisira une surépaisseur de fonderie h comprise entre 0,2 mm et 0,5 mm.

Si l'on considère L la longueur de corde de l'aube, alors la première ligne de jonction 260 est de préférence située à une distance du bord de fuite 200 égale à 40 à 60% de cette longueur L. Ainsi, l'homme du métier choisira par exemple une distance de 10 mm à 15 mm pour une longueur de corde de 25 mm. En outre, pour éviter tout ressaut et obtenir l'épaisseur nulle désirée, cette première ligne de jonction doit constituer une ligne de tangence entre les deux surfaces tangentes que forment la face externe de la surépaisseur de fonderie et la face externe de la paroi extrados.

De même, la seconde ligne de jonction 280 définissant l'extrémité de la zone réservée 250 doit être assez éloignée du bord de fuite pour éviter la déformation de ce bord de fuite mais aussi relativement proche pour ne pas pénaliser l'opération de fonderie à la cire perdue. En effet, si cette seconde ligne de jonction 280 est trop proche du bord de fuite 200 alors le profil aérodynamique sera déformé lors de l'opération de retrait matière car la bande usinée sera trop proche de ce bord de fuite fin recherché. Et positionner la seconde ligne de jonction trop éloignée du bord de fuite reviendrait à réaliser ce bord de fuite fin directement de fonderie avec les inconvénients énoncés précédemment. Ainsi, l'homme du métier choisira une distance entre le bord de fuite 200 et cette seconde ligne de jonction 280 devant de préférence être comprise entre 0,5 mm et 1 mm, c'est-à-dire de l'ordre de 2 à 4 fois le rayon du bord de fuite pouvant être estimé à 0,25 mm pour une épaisseur de 0,5 mm.

La figure 3 illustre plus précisément la surépaisseur de fonderie 210 qui s'étend sur la paroi extrados 240 de l'aubage brut, parallèlement au bord de fuite 200, entre les première 260 et seconde 280 lignes de jonction. Dans le plan perpendiculaire, sur la hauteur de l'aubage, cette surépaisseur de fonderie présente aussi des jonctions avec la paroi extrados 240 formant des troisième et quatrième bords opposé l'un à l'autre et définissant vers la tête de l'aube une liaison en pente 210b et vers le pied d'aube une liaison en pente 210c.

Le procédé de fabrication d'une aube de turbine selon l'invention réalisée selon la technique de la fonderie à la cire perdue ne diffère pas du procédé conventionnel en ce sens qu'il nécessite la réalisation d'un modèle en cire et d'un moule en céramique, la coulée du métal constituant l'aube en remplacement de la cire introduite précédemment dans le moule étant ensuite liquéfiée par chauffage avant le démoulage de l'aube. La seule différence réside dans la fabrication du modèle en cire qui comporte donc une surépaisseur de fonderie d'épaisseur variable au niveau de la paroi extrados de l'aube destinée à faciliter la fonderie d'un bord de fuite fin (dont le rayon reste donc brut de fonderie) et à être retirée par une opération de retrait matière ultérieur comme un polissage.

Cette modification de profil aérodynamique de l'aubage brut de fonderie par l'adjonction d'une surépaisseur de fonderie permet d'ouvrir la voie à nouveau processus d'industrialisation pour obtenir des bord de fuite fins ayant un impact aérodynamique le plus faible possible sur cette opération de polissage.

## Revendications

1. Aubage brut de fonderie d'une aube de turbomachine réalisée selon la technique de la fonderie à la cire perdue, l'aube (10) comportant une pale ayant un bord d'attaque (18) et un bord de fuite (20) opposés l'un de l'autre et reliés par une paroi intrados (22) et une paroi extrados (24) s'étendant entre un pied d'aube et une tête d'aube, **caractérisée en ce que**, pour réaliser sur ladite aube un bord de fuite fin qui ne soit pas déformé par une opération de retrait matière ultérieure, ledit aubage brut de fonderie de ladite aube comporte sur une paroi extrados (240) et/ou sur une paroi intrados (220) dudit aubage destinées à former respectivement ladite paroi extrados et/ou ladite paroi intrados de l'aube, une surépaisseur de fonderie (210) s'étendant depuis un bord de fuite (200) dudit aubage destiné à former ledit bord de fuite de l'aube sur une largeur déterminée en direction d'un bord d'attaque (180) dudit aubage destiné à former ledit bord d'attaque de l'aube, à l'exception d'une zone réservée (250) s'étendant en largeur suivant la longueur de corde de l'aube entre ledit bord de fuite de l'aubage et la surépaisseur de fonderie (210) et sur au moins une partie de la hauteur de l'aubage.

2. Aubage brut de fonderie selon la revendication 1, **caractérisé en ce que** ladite surépaisseur de fonderie est réalisée sur toute la hauteur de l'aubage.

3. Aubage brut de fonderie selon la revendication 1 ou la revendication 2, **caractérisée en ce que** ladite surépaisseur de fonderie présente une épaisseur variable qui varie de façon décroissante sur ladite largeur déterminée entre une première valeur égale à zéro et une seconde valeur comprise entre une demi fois et une fois une épaisseur e souhaitée pour l'aube et déterminée à une distance d prédéterminée dudit bord de fuite de l'aube.

4. Aubage brut de fonderie selon la revendication 3, **caractérisé en ce que** ladite première valeur est déterminée au niveau d'une première ligne de jonction (260), parallèle audit bord de fuite de l'aubage et constituant une ligne de tangence entre ladite surépaisseur et ladite paroi extrados de l'aubage, et ladite seconde valeur est déterminée au niveau d'une seconde ligne de jonction (280) également parallèle au bord de fuite de l'aubage et délimitant ladite zone réservée.

5. Aubage brut de fonderie selon la revendication 4, **caractérisé en ce que** ladite surépaisseur de fonderie rejoint ladite paroi extrados de l'aubage au niveau d'un premier bord selon ladite ligne de tangence et au niveau de deuxième, troisième et quatrième bords.

6. Aubage brut de fonderie selon la revendication 5, **caractérisé en ce que** lesdites liaisons en pente comportent chacune une pente comprise entre 20° et 50°.

7. Aubage brut de fonderie selon l'une quelconque des revendications 1 à 6, **caractérisé en ce que** ladite ligne de tangence est parallèle audit bord de fuite de l'aubage et située à une distance dudit bord de fuite de l'aubage égale à 40 à 60% d'une longueur L de corde de l'aubage.

8. Procédé de fabrication d'une aube de turbomachine réalisée selon la technique de la fonderie à la cire perdue, l'aube (10) comportant une pale ayant un bord d'attaque (18) et un bord de fuite (20) opposés l'un de l'autre et reliés par une paroi intrados (22) et une paroi extrados (24) s'étendant entre un pied d'aube et une tête d'aube, le procédé étant **caractérisé en ce que**, pour réaliser par fonderie une aube à bord de fuite fin, il comprend d'une part une étape comportant la réalisation d'un aubage brut de fonderie avec une surépaisseur de fonderie (210) d'épaisseur variable au niveau d'une paroi extrados (240) et/ou d'une paroi intrados (220) dudit aubage destinées à former respectivement ladite paroi extrados et/ou ladite paroi intrados de l'aube et s'étendant depuis un bord de fuite (200) dudit aubage destiné à former ledit bord de fuite de l'aube et en direction d'un bord d'attaque (180) dudit aubage destiné à former ledit bord d'attaque de l'aube, à l'exception d'une zone réservée (250) s'étendant en largeur suivant la longueur de corde de l'aube entre ledit bord de fuite de l'aubage et la surépaisseur de fonderie (210), et d'autre part une étape de retrait matière ultérieure de cette surépaisseur de fonderie.

9. Procédé de fabrication selon la revendication 8, **caractérisé en ce que** ladite surépaisseur de fonderie est réalisée sur toute ou partie de la hauteur de l'aubage.

10. Procédé de fabrication selon la revendication 8 ou la revendication 9, **caractérisé en ce que** ladite opération de retrait matière est un polissage.

11. Turbomachine comportant une aube fabriquée selon le procédé de fabrication des revendications 8 à 10.

## Patentansprüche

1. Rauguss-Beschaufelung einer Turbomaschinenschaufel, die gemäß der Gusstechnik mit verlorener Form umgesetzt wird, wobei die Schaufel (10) ein Schaufelblatt beinhaltet, das eine Vorderkante (18) und eine Hinterkante (20) aufweist, die einander gegenüberliegen und durch eine konkave Wand (22) und eine konvexe Wand (24) verbunden sind, die sich zwischen einem Schaufelfuß und einer Schaufelspitze erstrecken, **dadurch gekennzeichnet, dass**, um an der Schaufel eine schmale Hinterkante umzusetzen, die sich durch einen nachfolgenden Materialentfernungsvorgang nicht verformt, die Rauguss-Beschaufelung der Schaufel an einer konvexen Wand (240) und/oder an einer konkaven Wand (220) der Schaufel, die dazu vorgesehen sind, die konvexe Wand bzw. die konkave Wand der Schaufel auszubilden, eine Gussverdickung (210) beinhaltet, die sich von einer Hinterkante (200) der Beschaufelung, die dazu vorgesehen ist, die Hinterkante der Schaufel auszubilden, über eine Breite, die in Richtung einer Vorderkante (180) der Beschaufelung, die dazu vorgesehen ist, die Vorderkante der Schaufel auszubilden, bestimmt wird, mit Ausnahme eines reservierten Bereichs (250) erstreckt, der sich in der Breite gemäß der Sehnenlänge der Schaufel zwischen der Hinterkante der Beschaufelung und der Gussverdickung (210) und über mindestens einen Teil der Höhe der Beschaufelung erstreckt.

2. Rauguss-Beschaufelung nach Anspruch 1, **dadurch gekennzeichnet, dass** die Gussverdickung über die gesamte Höhe der Beschaufelung umgesetzt wird.

3. Rauguss-Beschaufelung nach Anspruch 1 oder Anspruch 2, **dadurch gekennzeichnet, dass** die Gussverdickung eine variable Dicke aufweist, die in abnehmender Weise über die bestimmte Breite zwischen einem ersten Wert gleich null und einem zweiten Wert zwischen einer halben und einer ganzen Solldicke e für die Schaufel variiert und in einem vorbestimmten Abstand d zu der Hinterkante der Schaufel bestimmt wird.

4. Rauguss-Beschaufelung nach Anspruch 3, **dadurch gekennzeichnet, dass** der erste Wert auf Ebene einer ersten Verbindungslinie (260) bestimmt wird, die parallel zu der Hinterkante der Beschaufelung verläuft und eine Tangentiallinie zwischen der Verdickung und der konvexen Wand der Beschaufelung bildet, und der zweite Wert auf Ebene einer zweiten Verbindungslinie (280) bestimmt wird, die ebenfalls parallel zu der Hinterkante der Beschaufelung verläuft und den reservierten Bereich begrenzt.

5. Rauguss-Beschaufelung nach Anspruch 4, **dadurch gekennzeichnet, dass** die Gussverdickung die konvexe Wand der Beschaufelung auf Ebene einer ersten Kante gemäß der Tangentiallinie und auf Ebene einer zweiten, dritten und vierten Kante verbindet.

6. Rauguss-Beschaufelung nach Anspruch 5, **dadurch gekennzeichnet, dass** die geneigten Verbindungen jeweils eine Neigung zwischen 20° und 50° beinhalten.

7. Rauguss-Beschaufelung nach einem der Ansprüche 1 bis 6, **dadurch gekennzeichnet, dass** die Tangentiallinie parallel zu der Hinterkante der Beschaufelung verläuft und sich in einem Abstand von der Hinterkante der Beschaufelung von gleich 40 bis 60 % einer Länge L der Beschaufelungssehne befindet.

8. Verfahren zur Herstellung einer Turbomaschinenschaufel, das gemäß der Gusstechnik mit verlorener Form umgesetzt wird, wobei die Schaufel (10) ein Schaufelblatt beinhaltet, das eine Vorderkante (18) und eine Hinterkante (20) aufweist, die einander gegenüberliegen und durch eine konkave Wand (22) und eine konvexe Wand (24) verbunden sind, die sich zwischen einem Schaufelfuß und einer Schaufelspitze erstrecken, wobei das Verfahren **dadurch gekennzeichnet ist, dass** es, um durch Gießen eine Schaufel mit schmaler Hinterkante umzusetzen, einerseits einen Schritt, der die Umsetzung einer Rauguss-Beschaufelung mit einer Gussverdickung (210) einer variablen Dicke auf Ebene einer konvexen Wand (240) und/oder einer konkaven Wand (220) der Beschaufelung, die dazu vorgesehen sind, die konvexe Wand bzw. die konkave Wand der Schaufel auszubilden, und sich von einer Hinterkante (200) der Beschaufelung, die dazu vorgesehen ist, die Hinterkante der Schaufel auszubilden, und in Richtung einer Vorderkante (180) der Beschaufelung, die dazu vorgesehen ist, die Vorderkante der Schaufel auszubilden, mit Ausnahme eines reservierten Bereichs (250) erstreckt, der sich in der Breite gemäß der Sehnenlänge der Schaufel zwischen der Hinterkante der Beschaufelung und der Gussverdickung (210) erstreckt, beinhaltet, und andererseits einen Schritt der nachfolgenden Materialentfernung dieser Gussverdickung umfasst.

9. Herstellungsverfahren nach Anspruch 8, **dadurch gekennzeichnet, dass** die Gussverdickung über die gesamte Höhe der Beschaufelung oder einen Teil davon umgesetzt wird.

10. Herstellungsverfahren nach Anspruch 8 oder Anspruch 9, **dadurch gekennzeichnet, dass** es sich bei dem Materialentfernungsvorgang um eine Politur handelt.

11. Turbomaschine, die eine Schaufel beinhaltet, die gemäß dem Herstellungsverfahren nach den Ansprüchen 8 bis 10 hergestellt ist.

## Claims

1. A rough cast blading of a turbomachine blade produced according to the lost-wax casting technique, the blade (10) including an airfoil having a leading edge (18) and a trailing edge (20) opposite each other and connected by a pressure sidewall (22) and a suction sidewall (24) extending between a blade root and a blade tip, **characterized in that**, in order to produce on said blade a thin trailing edge which is not deformed by a subsequent material removal operation, said rough cast blading of said blade includes on a suction sidewall (240) and/or on a pressure sidewall (220) of said blading intended to respectively form said suction sidewall and/or said pressure sidewall of the blade, a casting allowance (210) extending from a trailing edge of said blading (200) intended to form said trailing edge of the blade over a determined width in the direction of a leading edge of said blading (180) intended to form said leading edge of the blade, except for a reserved area (250) extending in width according to the chord length of said blade between said trailing edge of the blading and the casting allowance (210) and over at least part of the height of the blading.

2. The rough cast blading according to claim 1, **characterized in that** said casting allowance is made over the entire height of the blading.

3. The rough cast blading according to claim 1 or 2, **characterized in that** said casting allowance has a variable thickness which decreasingly varies over said determined width between a first value equal to zero and a second value comprised between a half and once the thickness e desired for the blade and determined at a predetermined distance d from said trailing edge of the blade.

4. The rough cast blading according to claim 3, **characterized in that** said first value is determined at a first junction line (260), parallel to said trailing edge of the blading and constituting a line of tangency between said casting allowance and said suction sidewall of the blading, and said second value is determined at a second junction line (280) also parallel to the trailing edge of the blading and delimiting said reserved area.

5. The rough cast blading according to claim 4, **characterized in that** said casting allowance joins said suction sidewall of the blading at a first edge along the said line of tangency and at second, third and fourth edges.

6. The rough cast blading according to claim 5, **characterized in that** said sloping connections each include a slope comprised between 20° and 50°.

7. The rough cast blading according to any one of claims 1 to 6, **characterized in that** said line of tangency is parallel to said trailing edge of the blading and located at a distance from said trailing edge of the blading equal to 40 to 60% of a chord length L of the blading.

8. A method for manufacturing a turbomachine blade produced according to the lost-wax casting technique, the blade (10) including an airfoil having a leading edge (18) and a trailing edge (20) opposite each other and connected by a pressure sidewall (22) and a suction sidewall (24) extending between a blade root and a blade tip, the method being **characterized in that**, in order to produce by casting a blade with a thin trailing edge, it comprises on the one hand a step including the production of a rough cast blading with a casting allowance (210) of variable thickness at a suction sidewall (240) and/or a pressure sidewall (220) of said blading intended to form respectively said suction sidewall and/or said pressure sidewall of the blade and extending from a trailing edge of said blading (200) intended to form said trailing edge of the blade and in the direction of a leading edge (180) of said blading intended to form said leading edge of the blade, except for a reserved area (250) extending in width according to chord length between said trailing edge of the blading and the casting allowance (21) and on the other hand a step of subsequent material removal of this casting allowance.

9. The manufacturing method according to claim 8, **characterized in that** said casting allowance is made over all or part of the height of the blading.

10. The manufacturing method according to claim 8 or 9, **characterized in that** said material removal operation is a polishing.

11. A turbomachine including a blade manufactured according to the manufacturing method of claims 8 to 10.
